# EUROPÄISCHE PATENTSCHRIFT

(11) **EP 2 108 511 B1**
(45) Veröffentlichungstag und Bekanntmachung des Hinweises auf die Patenterteilung: **26.06.2019**
(21) Anmeldenummer: 09157125.7
(22) Anmeldetag: 01.04.2009
(51) Int. Cl.: B41F 13/58, B65H 23/188, B41F 13/56, B26D 5/32

(54) **SCHNITTREGISTERREGELUNG**
CUT REGISTER REGULATION
RÉGLAGE D'UN REGISTRE DE COUPE

(30) Priorität: 03.04.2008 DE 102008017532
(43) Veröffentlichungstag der Anmeldung: 14.10.2009
(73) Patentinhaber: manroland Goss web systems GmbH, 86153 Augsburg (DE)
(72) Erfinder: Klemm, Andreas, 86825 Bad Wörishofen (DE); Seebauer, Jan, 86161 Augsburg (DE)

(56) Entgegenhaltungen:
- EP-A2- 1 886 954
- EP-A2- 1 964 800
- EP-A2- 2 028 144
- DE-A1- 19 506 774
- DE-A1-102004 051 633

## Beschreibung

Die Erfindung betrifft ein Verfahren zum Einstellen des Schnittregisters bei einer Rollenrotationsdruckmaschine gemäß Anspruch 1, sowie eine zur, Durchführung dieses Verfahrens eingerichtete Rollenrotationsdruckmaschine gemäß Anspruch 16.

Bei Rollenrotationsdruckmaschinen ist es bekannt, dass entlang der Bahn über Sensoren auf die Bahn aufgedruckte Informationen erfasst werden und entsprechend der Abweichung eines aus den erfassten Informationen ermittelten Lageistwerts oder Istzeitpunkts von einem vorgegebenen Sollwert Stellglieder angesteuert bzw. geregelt werden, mit denen auf die Bedruckstoffbahn eingewirkt wird. Ziel dabei ist es, die Lage des Druckbilds und damit des herzustellenden Exemplars auf den Schneidzylinder zu takten, mit dem die Exemplare aus der Bedruckstoffbahn geschnitten werden, also das Schnittregister einzustellen.

Die auf die Bahn aufgedruckten, mit den Sensoren erfassten Informationen können dabei Registermarken sein oder aber das Gesamtdruckbild, wobei dann der erwartete Zeitpunkt, an dem die Registermarke oder das Gesamtdruckbild an dem jeweiligen Sensor vorbeiläuft, den Sollwert darstellen kann. In diesem üblichen Fall dienen als Sensoren optische Sensoren, wie z.B. Kameras, Lichtschranken oder dergleichen. Als Stellglieder werden oft in Linearführungen quer zur Laufrichtung der Bedruckstoffbahn verfahrbare Stellwalzen benutzt, über die der Bahnweg verlängert oder verkürzt werden kann. Weiterhin können als Stellglieder die Antriebe von Walzen an Klemmstellen benutzt werden, wobei die Umfangsgeschwindigkeiten (Voreilungen) der Zugwalzen entlang der Papierbahn als Stellgrößen der Schnittregisterregelung dienen.

Meist sind dabei die Sensoren in der Nähe der Stellglieder vorgesehen, um die Strecke zwischen Sensor und Stellglied und damit die Totzeiten der Regelung möglichst gering zu halten. Beobachtungs- bzw. Messglieder und Stellglieder können bei bekannten Vorrichtungen an den Druckwerken vorgesehen sein, an den Druckwerken nachgeordneten Zugwalzenpaaren oder dergleichen. Ferner ist es bekannt, Mess- und Stelleinrichtungen an den Einzelsträngen nach einer Längsschneideeinrichtung anzubringen, an der die Bahn in Teilbahnen aufgeteilt wird, wobei als Stellglieder beispielsweise die Antriebe von Strangzugwalzen vor Falztrichtern des Falzwerkaufbaus dienen können. Eine weitere bekannte Möglichkeit zur Beobachtung und Einstellung des Schnittregisters besteht im Bereich des Falzwerks über die Winkellage des Messerzylinders des Falzwerks, welcher letztlich den Takt vorgibt, mit dem die zum Gesamtheftstrang zusammengeführten Einzelstränge in Exemplare geschnitten werden, und damit letztlich das Gesamt-Schnittregister im Falzwerk.

Wie gesagt sind bei den vorstehend genannten Möglichkeiten meist die Sensoren und die Stellglieder nahe beieinander angeordnet. Es sind aber auch Schaltungen, insbesondere Regelkaskaden bekannt, bei denen Stellglieder unter Einfluss von Istwerten betätigt werden, die an entfernt davon angeordneten Sensoren ermittelt worden sind.

Beispiele für Schnittregisterregelungen finden sich in den eigenen Anmeldungen DE 103 35 888, DE 103 35 887, DE 103 35 885, sowie WO 2005/016806A1. Hier wird eine Papierbahndehnung über als Stellglieder dienende Zugwalzen vor den Falztrichtern vorgenommen. Zu diesem Zweck sind in der Nähe der Zugwalzen Bahnbeobachtungssenoren vorgesehen, wobei die Regelung des Schnittregisters durch die Umfangsgeschwindigkeiten der Zugwalzen an den jeweiligen Einzelsträngen und damit durch die Dehnungsänderung des jeweiligen Einzelstrangs im Ansprechen auf die Ausgabewerte der Bahnbeobachtungssenoren erfolgt. Dabei erfolgt dort die Regelung mehrstufig, wobei auch noch am Messerzylinder des Falzwerks die Schnittlage gemessen und durch die Winkellage der Messer des Messerzylinders korrigiert wird. Dabei dienen die dem Falzwerk vorgeordneten Mess- und Stelleinheiten der Eliminierung aller bis zum jeweiligen Messort aufgetretenen Störungen, wohingegen die Regelung am Messerzylinder bzw. am Gesamtheftstrang über eine linear verstellbare Stellwalze kurz vor Erreichen des Messerzylinders zur Eliminierung des Schnittregisterfehlers dient, der zwischen letzter Messposition der Stränge und dem Schneidzylinder entsteht.

Eine weitere Schnittregisterregelung findet sich in der DE 199 36 291 A1. DE 10 2004 051 633 A1, DE 195 06 774 A1, und EP 1 886 954 A2 offenbaren weiteren Stand der Technik. Die Dokumente EP 1 964 800 A2 und EP 2 028 144 A2 sind Stand der Technik nach Artikel 54(3) EPÜ und können nicht für die Beurteilung der erfinderischen Tätigkeit herangezogen werden. Der nächste Stand der Technik wird in EP 2 028 144 A2 beschrieben. EP 2 028 144 A2 offenbart ein Verfahren zum Einstellen des Schnittregisters in einem Falzwerk einer Rollenrotationsdruckmaschine mit einem Falzaufbau, über welchen einer oder mehrere Einzelheftstränge einer Mehrzahl von zu einem Gesamtheftstrang zusammenführbarer Einzelheftstränge geführt werden, wobei an zumindest einem der Mehrzahl von Einzelheftsträngen auf den jeweiligen Einzelheftstrang aufgedruckte Informationen erfasst werden, aus den aufgedruckten Informationen Korrekturwerte zum Korrigieren des Schnitttregisterfehlers zumindest eines der Heftstränge ermittelt werden, und der Schnittregisterfehler über zumindest ein dem jeweiligen Einzelheftstrang zugeordnetes Stellglied korrigiert wird, wobei die Erfassung der aufgedruckten Informationen des jeweiligen Einzelheftstrangs und die Korrektur des Schnittregisterfehlers des jeweiligen Einzelheftstrangs über das jeweilige Stellglied nach dem Durchlauf des Falzaufbaus und vor dem Zusammenführen der Einzelheftstränge zum Gesamtheftstrang durchgeführt wird und eine Rollenrotationsdruckmaschine mit einem Falzwerk und einem Falzaufbau, über welchen einer oder mehrere Einzelheftstränge einer Mehrzahl von zu einem Gesamtheftstrang zusammenführbarer Einzelheftstränge führbar ist, wobei sie entsprechende Sensoren zum Erfassen und/oder Vorerfassen und/oder Nacherfassen der auf die Heftstränge, Teilbahnen oder die Gesamtbahn aufgedruckten Informationen, Stellglieder zum Korrigieren des Schnitttregisterfehlers des jeweiligen Gesamtheftstrangs , Einzelheftstrangs, der jeweiligen Teilbahn und/oder der Gesamtbahn, sowie eine mit den Sensoren und den Stellgliedern verbundene Steuereinrichtung aufweist, wobei der entsprechende Sensor und das jeweilige Stellglied eingerichtet sind, nach dem Durchlauf des Falzaufbaus und vor dem Zusammenführen der Einzelheftstränge zum Gesamtheftstrang die aufgedruckten Informationen des jeweiligen Einzelheftstranges zu erfassen und den Schnittregisterfehler des jeweiligen Einzelheftstrangs zu korrigieren.

Hiervon ausgehend ist es Aufgabe der vorliegenden Erfindung, eine Schnittregisterregelung bzw. -Einstellung zu schaffen, mit dem die Genauigkeit des Schnittregisters des Falzwerks weiter verbessert werden kann und der Gesamt-Schnittregisterfehler weiter minimiert wird.

Diese Aufgabe wird hinsichtlich des Verfahrens mit den Merkmalen des Anspruchs 1 gelöst, hinsichtlich der Vorrichtung mit den Merkmalen des Anspruchs 16.

Die Erfassung der aufgedruckten Informationen des jeweiligen Einzelheftstrangs und die Korrektur des Schnittregisterfehlers dieses Einzelheftstrangs ist vorgesehen, welche nach dem Durchlauf des Falzaufbaus und vor dem Zusammenführen der Einzelheftstränge zum Gesamtheftstrang vorgesehen sind. Auch bei einem Magazin-Falzaufbau ist die Erfindung einsetzbar, solange die Bahnbeobachtung und die entsprechende Schnittregisterfehlerkorrektur am Einzelheftstrang vorgenommen werden. An allen Einzelheftsträngen bis auf einen im Gesamtheftstrang außenliegenden Einzelheftstrang, dafür aber an dieser Außenseite des Gesamtheftstrangs aufgedruckte Informationen werden erfasst, wobei aus den am Gesamtheftstrang erfassten Informationen Referenzwerte ermittelt werden und aus den an den anderen Einzelheftsträngen erfassten Informationen die Korrekturwerte als Abweichung von den Referenzwerten, und die Korrektur des Schnittregisterfehlers des jeweiligen Einzelheftstrangs auf die jeweiligen Referenzwerte erfolgt.

Die erfindungsgemäße Rollenrotationsdruckmaschine weist neben dem Falzwerk und dem Falzaufbau mit einer Mehrzahl von Falztrichtern zumindest einen Sensor und zumindest ein Stellglied für jeden Einzelheftstrang auf, dessen Schnittregisterfehler eingestellt werden soll. Der Sensor und das Stellglied sind im Falzapparat in einem dem Falzaufbau nachgeordneten Bereich und dem Schneidmesserzylinder vorgeordneten Bereich angeordnet, also zwischen Falztrichter und Schneidmesserzylinder. Ferner ist eine mit dem jeweiligen Sensor und Stellglied verbundene Steuereinrichtung vorgesehen, welche zum Durchführen des erfindungsgemäßen Verfahrens eingerichtet ist.

Mit der erfindungsgemäßen Schnittregistereinstellung bzw. -regelung gelingt eine wesentliche Verbesserung der Schnittregistergenauigkeit gegenüber bekannten Schnittregisterregelungen. Denn bei den bekannten Schnittregisterregelungen wird am Trichtereinlauf gemessen und das Schnittregister der - möglicherweise übereinander gelegten - Teilbahnen entsprechend eingestellt, und danach erst wieder am aus den Einzelheftsträngen zusammengeführten Gesamtheftstrang kurz vor Erreichen des Schneidmesserzylinders des Falzwerks, wobei dann noch die Schnittregisterlage am Schneidmesserzylinder eingestellt werden kann. Bei großen Trichteranordnungen, z.B. mit Ballontrichtern können sich aufgrund stark unterschiedlicher Bahnwege der Einzelheftstränge vom letzten Stellglied am Trichtereinlauf bis zum Übereinanderlegen zum Gesamtheftstrang deutlich voneinander abweichende Schnittregisterfehler der Einzelheftstränge ergeben. Mit der erfindungsgemäßen Anordnung gelingt es nun erstmals, diese unterschiedlichen Schnittregisterfehler der Einzelbahnen, die sich über die unterschiedlichen Weglängen durch den Falzaufbau ergeben, zu eliminieren.

Jeder Einzelheftstrang kann dazu mit einem in der Nähe des Stellglieds angeordneten Sensor (Kamera o.ä.) abgetastet und mit dem Stellglied, vorzugsweise einer linear verschiebbar angeordneten Stellwalze entsprechend des festgestellten Schnittregisterfehlers eingestellt werden (im Fall der Stellwalze über eine Bahnlängenänderung durch Verschieben der Stellwalze senkrecht zur Bahnlaufrichtung des jeweiligen Einzelheftstrangs). Dabei können alle Stränge individuell auf einen vorgegebenen Sollwert für das Schnittregister eingestellt werden, wobei der Sollwert vom Drucker aufgrund seiner Erfahrungswerte iterativ voreingestellt werden kann oder aus einer übergeordneten Produktionsplanungssoftware stammen kann. Zusätzlich können die Sollwerte den aktuellen Produktionsbedingungen angepasst werden. Am Sensor des jeweiligen Einzelheftstrangs werden dann Abweichungen der aufgenommenen Istwerte von dem voreingestellten Sollwert registriert, woraufhin das den jeweiligen Einzelheftstrang zugeordnete Stellglied entsprechend betätigt wird.

Alternativ dazu könnte jedoch einer der Einzelheftstränge, wahlweise auch der außen liegende Heftstrang des Gesamt-Heftstranges, als Referenzheftstrang für die anderen Einzelheftstränge vorgesehen sein, so dass die Korrektur der weiteren Heftstränge relativ zu diesem Referenzheftstrang erfolgt. Die Einzelheftstränge sind somit alle auf das gleiche, als Referenzwert dienende Schnittregister einstellbar. Dieser Schnittregisterfehler liegt dann bei Zusammenführen der Einzelheftstränge an allen Einzelheftsträngen vor und entspricht somit dem Gesamtheftstrangregisterfehler und kann daher abschließend am Schneidzylinder eliminiert werden.

Besonders vorteilhaft ist ferner vorgesehen, dass Stellsignale für zumindest eines der einem Einzelheftstrang oder dem Gesamtheftstrang zugeordneten, dem Falzaufbau nachgeordneten Stellglieder entsprechend von vorerfassten, auf die Bahn bzw. die Bahnen aufgedruckten Informationen korrigiert werden. Dafür können die in an sich bekannter Weise an zumindest einem der Mehrzahl von Einzelheftsträngen in der Nähe von Trichtereinlaufwalzen vorerfassten, auf den jeweiligen Einzelheftstrang aufgedruckten Informationen genutzt werden, und/oder die an zumindest einer Einzelbahn zwischen einer Längsschneideeinrichtung und den Trichtereinlaufwalzen vorerfassten Informationen, und/oder die an einer Gesamtbahn vor Erreichen der Längsschneideinrichtung vorerfassten Informationen. Insbesondere kann dann in Abhängigkeit von den vorerfassten Informationen entschieden werden, ob an dem (bzw. den) dem Falzaufbau nachgeordneten Stellgliedern eine Verstellung vorgenommen werden darf und /oder innerhalb welcher Grenzen eine solche Verstellung vorgenommen werden darf.

Die Vorteile ergeben sich dabei besonders dann, wenn wie bei herkömmlichen Verfahren bzw. Druckmaschinen am Trichtereinlauf schon Stellglieder für die in den Trichter einlaufenden Einzelheftstränge vorgesehen sind (Zusatzstellglieder im Sinne der vorliegenden Erfindung) und entsprechende Sensoren. Denn als solche Stellglieder werden zumeist die Antriebe der Strangzugwalzen verwendet, deren Umfangsgeschwindigkeit (Voreilung) mit deutlich höher Dynamik eingestellt werden kann als die Längenverstellung an den Einzelheftsträngen über die dort vorgesehenen Stellwalzen. Die Antriebsmotoren der Strangzugwalzen sollen dabei auf einem Arbeitspunkt (einer definierten Standardvoreilung) gehalten werden. Es wird dadurch verhindert, dass in Folge einer unzulässigen, außerhalb des gewünschten Stellbereichs liegenden Verstellung der Stellwalzen an den Einzelheftsträngen eine Rückführung der Voreilung der Strangzugwalzen auf den Arbeitspunkt (Standardvoreilung) vereitelt wird. Alternativ zu der Korrektur der Stellsignale für die den Einzelheftsträngen zugeordneten, dem Falzaufbau nachgeordneten Stellglieder mittels der vorerfassten auf den jeweiligen Strang bzw. die jeweilige Bahn aufgedruckten Informationen können dafür auch Lage, Drehzahl- oder Winkelsignale der Zusatzstellglieder verwendet werden. Wenn als Zusatzstellglieder die Antriebe der Strangzugwalzen oder andere Zugwalzenantriebe im Verlauf der sich zum Trichteraufbau hin bewegenden Teilbahnen bzw. der noch nicht geschnittenen Gesamtbahn vorgesehen sind, ist es weiterhin vorteilhaft, den Antrieb des jeweiligen Zusatzstellglied lediglich innerhalb vorgegebener Grenzen zu verstellen und immer auf den Arbeitspunkt bzw. eine Standardvoreilung zurückzuführen, wobei über eine dem Antrieb vorgeschaltete Reguliereinrichtung eine etwaige Abweichung von der Standardvoreilung langsam abgebaut wird bzw. eine Istvoreilung auf die Standardvoreilung rückgeführt wird. Als Reguliereinrichtung kann dabei wiederum eine linear verschiebbare Regulierwalze dienen, über die eine Bahnlängenänderung herbeigeführt werden kann, anstatt einer Bahndehnung über die Antriebsverstellung.

Die im vorstehenden Absatz als vorteilhafte Weiterbildung der Erfindung beschriebene Ausgestaltung kann zum
Gegenstand einer eigenständigen Anmeldung gemacht werden, wobei dann die Merkmale der übrigen Ansprüche als optionale Unteransprüche formuliert werden könnten und wobei anstatt oder ergänzend zu den Stellgliedern an den Einzelheftsträngen auch die Ansteuerung des Antriebs von Zugwalzen oder des Schneidmesserzylinders im Bereich des Gesamtheftstrangs entsprechend der vorerfassten, auf die Bahn bzw. die Bahnen aufgedruckten Informationen korrigiert werden können.

Vorteilhafte Weiterbildungen sind Gegenstand der übrigen Unteransprüche und werden nachfolgend zusammen mit einem Ausführungsbeispiel der Erfindung anhand der beiliegenden Zeichnungen näher erläutert. Es zeigen:
- Figur 1: eine Seitenansicht eines Falzapparats einer Rollenrotationsdruckmaschine mit Falzwerk, Falzaufbau und vorgeordneter Wendeeinheit;
- Figur 2: eine Stirnansicht des in Fig. 1 gezeigten Falzapparats und Falzaufbaus;
- Figur 3: eine schematische Darstellung des in den Figuren 1 und 2 dargestellten Falzapparats und des Falzaufbaus mit einer Schnittregisterregelung gemäß einer vorteilhaften Ausführungsform der Erfindung.

Fig. 1 und 2 zeigen einen Falzapparat einer Rollenrotationsdruckmaschine mit einem Falzwerk 3, einem Falzaufbau 2 und einem vorgeordnetem Wendestangenturm 1.

Falzapparate von Druckmaschinen dienen der Ausbildung von Falzen an bedruckten Bedruckstoffen, wobei nach dem Stand der Technik zur Falzbildung ein bahnförmiger Bedruckstoff üblicherweise zuerst durch einen sogenannten Falztrichter geführt wird, um so am bahnförmigen sowie noch nicht durchtrennten Bedruckstoff einen Längsfalz auszubilden. Ausgehend vom Falztrichter wird der bahnförmige Bedruckstoff über mehrere Zugwalzen in Richtung auf einen Schneidermesserzylinder transportiert, wobei am Schneidmesserzylinder vom bahnförmigen Bedruckstoff Exemplare abgetrennt werden, die dann im weiteren Verlauf im Falzwerk quer- und optional zusätzlich gefalzt werden.

Im dargestellten Ausführungsbeispiel ist dem Wendestangenturm 1 eine Längsschneideinrichtung 5 vorgeordnet, mit der die von den Druckwerken (nicht dargestellt) oder zwischengeschalteten Modulen (Trocknung, Kühlung etc.) ankommende Gesamtbahn GB in Teilbahnen aufgeteilt wird, hier in Teilbahnen B1, B2, B3, B4, oder B1, B2, B5, B6. Die Längsschneideinrichtung 5 kann dabei als Zugwalzenpaar ausgebildet sein, wie im vorliegenden Ausführungsbeispiel, wobei zusätzlich noch ein auf die Gesamtbahn GB wirkendes, vorgeordnetes Zugwalzenpaar 4 vorgesehen ist.

Im Wendestangeturm 1 werden die Teilbahnen B1, B2, B3, B4, B5, B6 mit Wendestangenpaketen 18 entsprechend der gewünschten Druckprodukte gewendet und über- oder nebeneinander geführt und so dem Falzaufbau 2 zugeführt. Im dargestellten Beispiel werden entweder die Teilbahnen B1, B2, B3, B4 übereinander geführt und über Zugwalzenpaare 6 einem doppeltbreiten Hauptfalztrichter TR1 zugeführt, oder lediglich die Teilbahnen B1, B2, die Teilbahnen B5, B6 dagegen jeweils über Zugwalzenpaare 6 einem halb so breiten Nebenfalztrichter zugeführt.

Zwischen dem Wendestangenturm 1 und dem Falzaufbau 2 ist eine Linearregulierstation 20 angeordnet. Diese enthält pro durchlaufender Teilbahn eine von dieser in Form einer U-förmigen Schleife. Mit Hilfe der hin- und herbewegbaren Regulierwalzen kann der von der zugeordneten Teilbahn B1, B2, B3, B4, B5, B6 zurückzulegende Weg verlängert bzw. verkürzt werden, wodurch die Position des auf die Bahn aufgedruckten Druckauftrags regulierbar ist.

Der Falzaufbau 2 enthält mehrere, im dargestellten Beispiel 3 Falztrichter TR1, TR2, TRN zur Herstellung eines durchgehenden Längsfalzes der darüber geführten Heftstränge HS1, HS2, HSN. Über den Haupttrichter TR1 wird dabei ein aus den übereinandergelegten Teilbahnen B1, B2, B3, B4 bestehender Heftstrang HS1 geführt, über die beiden Nebentrichter TR2, TRN jeweils ein Heftstrang HS2, HSN. Die Trichternasen sind von zugeordneten Trichtereinlaufwalzenpaare 7 flankiert, welchen zusätzliche Zugwalzenpaare 7a vorgeordnet sein können. Am Trichterauslauf ist eine weitere Zuggruppe 8 vorgesehen. Die Trichtereinlaufwalzenpaare 7 und die Zugwalzenpaare 7a üben auf den über den zugeordneten Falztrichter TR1, TR2, TRN laufenden Heftstrang HS1, HS2, HSN eine Zugkraft aus. Die Trichtereinlaufwalzenpaare 7 bestehen aus angetriebenen Zugwalzen.

Anschließend werden die Einzelheftstränge HS1, HS2, HSN dem Falzwerk 3 zugeführt, wo sie vor Erreichen eines Schneidmesserzylinders 12 zu einem Gesamtheftstrang GHS aufeinandergelegt werden.

Das Falzwerk 3 verfügt über einen Schneidmesserzylinder 12, einen Sammelzylinder 13 sowie einen Falzklappenzylinder 14. Zwischen Schneidmesserzylinder 12, Falzmesserzylinder 13 und Falzklappenzylinder 14 wird der Bedruckstoff GHS bewegt bzw. geführt. Weitere gekoppelte Walzen, wie z.B. Perforierwalzen sind dabei mit dem Schneidmesserzylinder 12 getaktet und im Rahmen der Erfindung mitzuverstellen, wenn der Schneidmesserzylinder 12 verstellt wird, welcher auch für die Antriebe der nachstehend beschriebenen Zylinder und Bänder einen additiven Winkelsollwert liefern kann.

Zur Bereitstellung eines Querfalzes am mithilfe des Schneidmesserzylinders 12 abgetrennten Exemplars wirken Schneidmesserzylinder 12, Falzmesserzylinder 13 sowie Falzklappenzylinder 14 derart zusammen, dass beim Abtrennen eines Exemplars vom Bedruckstoff GHS mithilfe eines Schneidmessers des Schneidmesserzylinders 12 das abgetrennte Exemplar am Blattanfang von einer Punktureinrichtung am Falzmesserzylinder gehalten und unter Drehung des Falzmesserzylinders 13 weiterbewegt wird. Selbstverständlich sind auch andere Greiferelemente als die Punktureinrichtungen denkbar.

Hierdurch wird das abgetrennte Exemplar in eine für die Falzbildung definierte Relativposition zwischen Falzmesserzylinder 13 und Falzklappenzylinder 14 bewegt, wobei dann, wenn diese Relativposition erreicht ist, ein Falzmesser des Falzmesserzylinders 13 das Exemplar im Falzbereich zwischen geöffnete Falzklappen des Falzklappenzylinders 14 drückt, wohingegen die Punktureinrichtung das Exemplar freigibt. Das so vom Falzklappenzylinder 14 gehaltene Exemplar wird dann unter Drehung des Falzklappenzylinders 14 weiterbewegt und an die nachgeordnete 3.Falz-Einheit 17 bzw. das Auslegemodul 16 übergeben.

Insgesamt müssen also mehr oder weniger viele Bahnen, bzw. Teilbahnen B5, B6 oder aus diesen zusammengefasste Teilbahnen B1, B2, B3, B4 bzw. aus diesen zusammengefasste Einzelheftstränge HS1, HS2, HSN zu einem Gesamtheftstrang GHS zusammengeführt und durch einen gemeinsamen Messerzylinder 12 geschnitten werden. Wie bei bekannten Schnittregisterregelungen ist dabei für jeden Einzelheftstrang HS1, HS2, HSN der Antriebsmotor der den Trichtereinlaufwalzen vorgeordneten Strangzugwalzen 7a (bei den beiden Nebentrichtern nicht dargestellt) mittels in dessen Nähe vorgesehenen Sensoren zum Ausgleich des im jeweiligen Einzelheftstang bis dorthin aufgelaufenen Schnittregisterfehlers als Stellglied vorgesehen. Dies gilt entsprechend auch für die Gesamtbahn GB, wobei hier die Zugwalzen 4 als Stellglied mit einem nahe davon vorgesehenen Sensor ausgebildet sein können. Eine weitere bekannte Möglichkeit, das Schnittregister für jeden Einzelheftstrang HS1, HS2, HSN zu korrigieren, besteht in der Verwendung der Linearregulierungen 20 als Stellglieder. Da es sich hierbei um an sich bekannte Maßnahmen handelt, sind die Sensoren in den Figuren 1 und 2 nicht dargestellt.

Der Aufbau der Schnittregisterregelung im Bereich des Falzwerks, sowie der Ablauf des Schnittregisterregelverfahrens für diesen Abschnitt der Druckmaschine wird dagegen im Folgenden anhand der Figur 3 im Einzelnen erläutert.

In Figur 3 oben sind die Trichter T1, T2, TN eingezeichnet, wobei durch die drei Punkte zwischen T2 und TN angedeutet sein soll, dass die erfindungsgemäße Schnittregisterregelung im vorliegenden Ausführungsbeispiel zwar anhand eines Aufbaus mit drei Falztrichtern T1, T2, TN und 3 jeweils über einen Trichter geführten Einzelheftsträngen HS1, HS2, HSN erläutert wird. Die Erfindung ist jedoch nicht darauf beschränkt, sondern kann bei einer beliebigen Anzahl von Einzelheftsträngen HS1, HS2, ..., HSN ausgeführt werden. Es ist außerdem nicht nötig, jeden Einzelheftstrang über einen Trichter zu führen. Vielmehr kann die Erfindung auch dann umgesetzt werden, wenn einer oder mehrerer der Einzelheftstränge an den Trichtern vorbei oder über mehrere, mehrstöckig angeordnete Trichter geführt wird. Diese Heftstränge können einer oder mehreren Papierbahnen entstammen.

Der Einzelheftstrang HS1 dient im vorliegenden Ausführungsbeispiel als Referenzheftstang für die anderen beiden Einzelheftstränge HS2, HSN. Der Schnittregisterfehler des Einzelheftstrangs HS1, welcher im zusammengeführten Gesamtheftstrang GHS an einer Außenseite liegt, wird in der Nähe der Zugwalzen 11 beim Schneidzylinder 12 befindlichen Stelle mittels eines Sensors S1 erfasst. Zum Erfassen der Schnittregisterfehler der beiden weiteren Einzelheftstränge HS2 und HSN sind entsprechende optische Sensoren S2, SN, an einer vor dem Zusammenführen dieser Einzelheftstränge HS2, HSN mit Referenzheftstrang HS1 gelegenen Stelle angeordnet. Ferner ist im Bahnlauf der beiden einzustellenden Einzelheftstränge HS2, HSN jeweils eine in Pfeilrichtung linear verschiebbare Stellwalze V2, VN (Stellglied) angeordnet.

Der Schnittregisterfehler oder eine Lageinformation des Referenzstrangs HS1 bzw. entsprechende Informationen werden von den Sensoren S1A, S1 an eine Steuereinrichtung ST übermittelt, der Schnittregisterfehler oder entsprechende Lageinformationen der beiden einzustellenden Einzelheftstränge HS2, HSN über die Sensoren S2, SN. Aus der Abweichung des Schnittregisterfehlers (der Lage) des jeweils einzustellenden Einzelheftstrangs HS2, HSN von dem Referenzschnittregisterfehler (von der Lage des Referenz-Heftstrangs) werden in der Steuereinrichtung Stellsignale errechnet, welche an die Stellwalzen V2, VN bzw. deren Linearantriebe übermittelt werden, um so die einzustellenden Einzelheftstränge HS2, HSN auf den Referenzwert abzugleichen. Der sich ergebende Schnittregisterfehler an jedem der Einzelheftstränge ist somit aufgrund der abgeglichenen Einzelheftstrang-Schnittregisterfehler gleichzeitig der Schnittregisterfehler des Gesamtheftstrangs GHS und wird über eine Ansteuerung der Antriebe M1, M2 des Schneidmesserzylinders 12 bzw. der Zugwalzen 11 in Deckung mit dem Schneidmesserzylinder 12 gebracht, wozu aus dem Signal des Sensors S1 entsprechende Stellsignale generiert werden.

Selbstverständlich sind Abweichungen und Modifikationen der erläuterten Ausführungsformen möglich, ohne den Rahmen der Erfindung zu verlassen.

## Patentansprüche

1. Verfahren zum Einstellen des Schnittregisters in einem Falzwerk (3) einer Rollenrotationsdruckmaschine mit einem Falzaufbau (2), über welchen einer oder mehrere Einzelheftstränge (HS1, HS2, ...., HSN) einer Mehrzahl von zu einem Gesamtheftstrang (GHS) zusammenführbarer Einzelheftstränge (HS1, HS2, ...., HSN) geführt werden,
wobei an zumindest einem der Mehrzahl von Einzelheftsträngen (HS2, ...., HSN) auf den jeweiligen Einzelheftstrang (HS2, .... , HSN) aufgedruckte Informationen erfasst werden, aus den aufgedruckten Informationen Korrekturwerte zum Korrigieren des Schnitttregisterfehlers zumindest eines der Heftstränge (HS2, ...., HSN) ermittelt werden, und der Schnittregisterfehler über zumindest ein dem jeweiligen Einzelheftstrang (HS2, .... , HSN) zugeordnetes Stellglied (V2, ..., VN) korrigiert wird,
wobei die Erfassung der aufgedruckten Informationen des jeweiligen Einzelheftstrangs (HS2, ...., HSN) und die Korrektur des Schnittregisterfehlers des jeweiligen Einzelheftstrangs (HS2, ...., HSN) über das jeweilige Stellglied (V2, ..., VN) nach dem Durchlauf des Falzaufbaus und vor dem Zusammenführen der Einzelheftstränge (HS1, HS2, ...., HSN) zum Gesamtheftstrang (GHS) durchgeführt werden,
wobei an allen Einzelheftsträngen (HS2, ... , HSN) bis auf einen im Gesamtheftstrang (GHS) außenliegenden Einzelheftstrang (HS1), dafür aber an dieser Außenseite des Gesamtheftstrangs (GHS), aufgedruckte Informationen erfasst werden, wobei aus den am Gesamtheftstrang (GHS) erfassten Informationen Referenzwerte ermittelt werden und aus den an den anderen Einzelheftsträngen (HS2, ..., HSN) erfassten Informationen die Korrekturwerte als Abweichung von den Referenzwerten, und die Korrektur des Schnittregisterfehlers des jeweiligen Einzelheftstrangs (HS2, .... , HSN) auf die jeweiligen Referenzwerte erfolgt.

2. Verfahren nach Anspruch 1, **dadurch gekennzeichnet, dass** an dem Gesamtheftstrang (GHS) aufgedruckte Informationen nacherfasst werden und ein Gesamt-Schnittregister des Gesamtheftstrangs (GHS) mit Hilfe der am Gesamtheftstrang (GHS) nacherfassten aufgedruckten Information nachkorrigiert wird, vorzugsweise über die Winkellage eines Schneidmesserzylinders (12).

3. Verfahren nach Anspruch 1 oder 2, **dadurch gekennzeichnet, dass** der sich aus einer Abweichung der Referenzwerte von einem Sollwert des Gesamt-Schnittregisters des Gesamtheftstrangs (GHS) ergebende Gesamtregisterfehler des Gesamtheftstrangs (GHS) über zumindest ein nachgeordnetes Stellglied (M2, M1), vorzugsweise den Antrieb (M1) eines Schneidmesserzylinders (12) des Falzwerks (3) nachkorrigiert wird.

4. Verfahren nach einem der vorhergehenden Ansprüche, **dadurch gekennzeichnet, dass** lediglich an denjenigen Einzelheftsträngen (HS2, ...., HSN), an denen aufgedruckte Informationen erfasst werden, Stellglieder (V2, ...., VN) zur Korrektur des Schnittregisterfehlers des Einzelheftstrangs (HS2, ..., HSN) gegenüber dem Referenzheftstrang (GHS) vorgesehen sind.

5. Verfahren nach einem der vorhergehenden Ansprüche, **dadurch gekennzeichnet, dass** der Schnittregisterfehler der einer Korrektur unterzogenen Einzelheftstränge (HS2, ...; HSN) über eine Bahnlängenänderung korrigiert wird, beispielsweise über eine als jeweiliges Stellglied (V2, ..., VN) dienende, in Linearführungen verfahrbare Stellwalze (V2, ..., VN).

6. Verfahren nach einem der vorhergehenden Ansprüche, **dadurch gekennzeichnet, dass** der Schnittregisterfehler des Gesamtheftstrangs entsprechend eines aus den Korrekturwerten der Einzelheftstränge ermittelten Mittelwerts korrigiert wird.

7. Verfahren nach einem der vorhergehenden Ansprüche, **dadurch gekennzeichnet, dass** an zumindest einem der Einzelheftstränge (HS1, HS2, .... , HSN) vor Trichtereinlaufwalzen (7) auf den jeweiligen Einzelheftstrang (HS2, .... , HSN) aufgedruckte Informationen vorerfasst werden, und/oder an zumindest einer Teilbahn (B1, .... , B6) zwischen einer Längsschneideinrichtung (5) und den Trichtereinlaufwalzen (7), und/oder an einer Gesamtbahn (GB) vor Erreichen der Längsschneideinrichtung (5).

8. Verfahren nach Anspruch 7, **dadurch gekennzeichnet, dass** Stellsignale für zumindest eines der einem Einzelheftstrang (HS2, ...., HSN) oder dem Gesamtheftstrang (GHS) zugeordneten, dem Falzaufbau (2) nachgeordneten Stellglieder (M1, M2, V2, ..., VN) entsprechend von vorerfassten aufgedruckten Informationen korrigiert werden.

9. Verfahren nach Anspruch 8, **dadurch gekennzeichnet, dass** in Abhängigkeit von den vorerfassten Informationen entschieden wird, ob an dem dem Falzaufbau (2) nachgeordneten Stellglied (M1, M2, V2, ..., VN) eine Verstellung vorgenommen werden darf.

10. Verfahren nach Anspruch 7 oder 8, **dadurch gekennzeichnet, dass** in Abhängigkeit von den vorerfassten Informationen Grenzen festgelegt werden, innerhalb derer an dem dem Falzaufbau (2) nachgeordneten Stellglied (M1, M2, V2, ..., VN) eine Verstellung vorgenommen werden darf.

11. Verfahren nach einem der Ansprüche 7 bis 10, **dadurch gekennzeichnet, dass** an zumindest einem der Einzelheftstränge (HS2, .... , HSN) im Bereich der Trichtereinlaufwalzen (7) ein vorgeordnetes Stellglied (7, 7a) vorgesehen ist, und/oder an zumindest einer Einzelbahn (B1, .... , B6) zwischen einer Längsschneideinrichtung (5) und den Trichtereinlaufwalzen (7) ein vorgeordnetes Stellglied (6) vorgesehen ist, und/oder an einer Gesamtbahn (GB) ein vorgeordnetes Stellglied (4) vorgesehen ist, und das jeweilige vorgeordnete Stellglied (4, 6, 7, 7a) entsprechend in seiner Nähe vorerfassten, aufgedruckten Informationen so eingestellt wird, dass der bis dorthin aufgelaufene Registerfehler korrigiert wird.

12. Verfahren nach Anspruch 11, **dadurch gekennzeichnet, dass** als vorgeordnete Stellglied (5, 6, 7, 7a) ein Antrieb der Trichtereinlaufwalzen (7) oder von Zugwalzen in der Nähe der Trichtereinlaufwalzen (7a) und/oder von Zugwalzen (6) zwischen der Längsschneideinrichtung (5) und den Trichtereinlaufwalzen (7) und/oder von Zugwalzen (4) an der Gesamtbahn (GB) vor Erreichen der Längsschneideinrichtung (5) vorgesehen ist, und die Umfangsgeschwindigkeit (Voreilung) der jeweiligen Walzen (4, 6, 7, 7a) entsprechend der vorerfassten aufgedruckten Informationen korrigiert werden.

13. Verfahren nach Anspruch 12, **dadurch gekennzeichnet, dass** der jeweilige Antrieb (4, 6, 7, 7a) innerhalb vorgegebener Grenzen, beispielsweise +/- 0,03 % um eine Standardvoreilung, beispielsweise 0,05 % herum geregelt wird, und über eine Reguliereinrichtung (20), vorzugsweise eine linearverschiebbare Regulierwalze eine etwaige Abweichung von der Standardvoreilung langsam abgebaut wird bzw. eine Istvoreilung auf die Standardvoreilung rückgeführt wird.

14. Verfahren nach einem der vorhergehenden Ansprüche, **dadurch gekennzeichnet, dass** am Gesamtheftstrang (GHS) im Bereich des Falzmesserzylinders (12) aufgedruckte Informationen nacherfasst werden und die Winkellage, Voreilung oder Drehzahl des Falzmesserzylinders (12) über den Antrieb (M1) des Falzmesserzylinders (12) entsprechend der nacherfassten aufgedruckten Informationen korrigiert werden.

15. Verfahren nach einem der vorhergehenden Ansprüche, **dadurch gekennzeichnet, dass** am Gesamtheftstrang (GHS) im Bereich eines dem Falzmesserzylinder (12) vorgeordneten Zugwalzenpaares (12) aufgedruckte Informationen nacherfasst werden und die Winkellage, Voreilung oder Drehzahl des Zugwalzenpaares (11) über den Antrieb (M2) des Zugwalzenpaares (11) entsprechend der nacherfassten aufgedruckten Informationen korrigiert werden.

16. Rollenrotationsdruckmaschine mit einem Falzwerk (3) und einem Falzaufbau (2), über welchen einer oder mehrere Einzelheftstränge (HS1, HS2, ...., HSN) einer Mehrzahl von zu einem Gesamtheftstrang (GHS) zusammenführbarer Einzelheftstränge (HS1, HS2, .... , HSN) führbar ist,
wobei sie zum Durchführen des Verfahrens nach einem der vorhergehenden Ansprüche eingerichtet ist und entsprechende Sensoren (S1, S1A, S2, ....; SN) zum Erfassen und/oder Vorerfassen und/oder Nacherfassen der auf die Heftstränge (GHS, HS1, HS2, ...., HSN), Teilbahnen (B1, ...., B6) oder die Gesamtbahn (GB) aufgedruckten Informationen, Stellglieder (V2; ...; VN, M1, M2, 7, 7a, 6, 4) zum Korrigieren des Schnitttregisterfehlers des jeweiligen Gesamtheftstrangs (GHS), Einzelheftstrangs (HS1, HS2, ...., HSN), der jeweiligen Teilbahn (B1, ...., B6) und/oder der Gesamtbahn (GB), sowie eine mit den Sensoren (S1, S1A, S2, ...; SN) und den Stellgliedern (V2, ..., VN, M1, M2, 7, 7a, 6, 4) verbundene Steuereinrichtung (ST) aufweist,
wobei der entsprechende Sensor (S1, S1A, S2, ....; SN) und das jeweilige Stellglied (V2, ..., VN) eingerichtet sind, nach dem Durchlauf des Falzaufbaus und vor dem Zusammenführen der Einzelheftstränge (HS1, HS2, ...., HSN) zum Gesamtheftstrang (GHS) die aufgedruckten Informationen des jeweiligen Einzelheftstrangs (HS2, ...., HSN) zu erfassen und den Schnittregisterfehler des jeweiligen Einzelheftstrangs (HS2, ...., HSN) zu korrigieren,
wobei die Sensoren (S1, S1A, S2, ....; SN) an allen Einzelheftsträngen (HS2, ... , HSN) bis auf einen im Gesamtheftstrang (GHS) außenliegenden Einzelheftstrang (HS1), dafür aber an dieser Außenseite des Gesamtheftstrangs (GHS), aufgedruckte Informationen erfassen, wobei aus den am Gesamtheftstrang (GHS) erfassten Informationen Referenzwerte ermittelbar sind und aus den an den anderen Einzelheftsträngen (HS2, ..., HSN) erfassten Informationen die Korrekturwerte als Abweichung von den Referenzwerten, und die Korrektur des Schnittregisterfehlers des jeweiligen Einzelheftstrangs (HS2, .... , HSN) auf die jeweiligen Referenzwerte erfolgt.

17. Rollenrotationsdruckmaschine nach Anspruch 16, **dadurch gekennzeichnet, dass** als Stellglieder (V2, ..., VN) für die Einzelheftstränge (HS2, ..., HSN) in Linearführungen verfahrbare Stellwalzen (V2, ..., VN) vorgesehen sind.

18. Rollenrotationsdruckmaschine nach Anspruch 16 oder 17, **dadurch gekennzeichnet, dass** zumindest einem der als die vorgeordnete Stellglieder (5, 6, 7, 20) vorgesehenen Antriebe der Trichtereinlaufwalzen (7) oder Zugwalzen (7a) in der Nähe der Trichtereinlaufwalzen (7) und/oder von Zugwalzen (6) zwischen der Längsschneideinrichtung (4) und den Trichtereinlaufwalzen (7) und/oder von Zugwalzen (5) an der Gesamtbahn (GB) vor Erreichen der Längsschneideinrichtung (4) eine Reguliereinrichtung (20) vorgeschaltet ist, die vorzugsweise als linearverschiebbare Regulierwalze ausgebildet ist.

## Claims

1. A method for adjusting the cutting register in a folder (3) of a web-fed rotary printing press comprising a folder superstructure (2), via which one or a plurality of individual gathered strands (HS1, HS2, ..., HSN) of a plurality of individual gathered strands (HS1, HS2, ..., HSN), which can be brought together to form a complete gathered strand (GHS), are guided,
wherein information printed on the respective individual gathered strand (HS2, ..., HSN) is detected on at least one of the plurality of individual gathered strands (HS2, ..., HSN), correction values for correcting the cutting register error of at least one of the gathered strands (HS2, ..., HSN) is determined from the printed-on information, and the cutting register error is corrected via at least one actuator (V2, ..., VN) assigned to the respective individual strand (HS2, ..., HSN),
wherein the detection of the printed-on information of the respective individual gathered strand (HS2, ..., HSN) and the correction of the cutting register error of the respective induvial gathered strand (HS2, ..., HSN) are carried out via the respective actuator (V2, ..., VN) after passing through the folder superstructure and prior to bringing together the individual gathered strands (HS1, HS2, ..., HSN) to form the complete gathered strand (GHS),
wherein information printed on all individual gathered strands (HS2, ..., HSN) except for an individual gathered strand (HS1) located on the outside in the complete gathered strand (GHS), but instead printed on this outer side of the complete gathered strand (GHS), is detected, wherein reference values are determined from the information detected on the complete gathered strand (GHS), and the correction values from the information detected on the other individual gathered strands (HS2, ..., HSN) occurs as deviation from the reference values, and the correction of the cutting register error of the respective individual gathered strand (HS2, ..., HSN) to the respective reference values.

2. The method according to claim 1, **characterized in that** information printed on the complete gathered strand (GHS) is re-detected and a complete cutting register of the complete gathered strand (GHS) is re-corrected with the help of the printed-on information re-detected on the complete gathered strand (GHS), preferably via the angular position of a cutting blade cylinder (12).

3. The method according to claim 1 or 2, **characterized in that** the complete register error of the complete gathered strand (GHS) resulting from a deviation of the reference values from a nominal value of the complete cutting register of complete gathered strand (GHS) is re-corrected via at least one actuator (M2, M1) arranged downstream, preferably the drive (M1) of a cutting blade cylinder (12) of the folder (3).

4. The method according to one of the preceding claims, **characterized in that** actuators (V2, ..., VN) for correcting the cutting register error of the individual gathered strand (HS2, ..., HSN) as compared to the reference gathered strand (GHS) are provided only at those individual gathered strands (HS2, ..., HSN) at which printed-on information is detected.

5. The method according to one of the preceding claims, **characterized in that** the cutting register error of the individual gathered strands (HS2, ...; HSN), which are subjected to a correction, is corrected via a web length change, for example via an adjusting roller (V2, ..., VN), which serves as respective actuator (V2, ..., VN) and which can be moved in linear guides.

6. The method according to one of the preceding claims, **characterized in that** the cutting register error of the complete gathered strand is corrected according to an average value determined from the correction values of the individual gathered strands.

7. The method according to one of the preceding claims, **characterized in that** information printed on the respective individual gathered strand (HS2, ..., HSN) upstream of former feed rollers (7) is pre-detected on at least one of the individual gathered strands (HS1, HS2, ..., HSN), and/or on at least one at least one partial web (B1, ..., B6) between a longitudinal slitter (5) and the former feed rollers (7), and/or on a complete web (GB) prior to reaching the longitudinal slitter (5).

8. The method according to claim 7, **characterized in that** control signals for at least one of the actuators (M1, M2, V2, ..., VN), which is assigned to an individual gathered strand (HS2, ..., HSN) or to the complete gathered strand (GHS) and arranged downstream from the folder superstructure (2), are corrected according to pre-detected printed-on information.

9. The method according to claim 8, **characterized in that** a decision is made as a function of the pre-detected information whether an adjustment may be made on the actuator (M1, M2, V2, ..., VN), which is arranged downstream from the folder superstructure (2).

10. The method according to claim 7 or 8, **characterized in that** limits, within which an adjustment may be made on the actuator (M1, M2, V2, ..., VN), which is arranged downstream from the folder superstructure (2), are determined as a function of the pre-detected information.

11. The method according to one of claims 7 to 10, **characterized in that** an upstream actuator (7, 7a) is provided on at least one of the individual gathered strands (HS2, ..., HSN) in the area of the former feed rollers (7), and/or an upstream actuator (6) is provided on at least one individual web (B1, ..., B6) between a longitudinal slitter (5) and the former feed rollers (7), and/or an upstream actuator (4) is provided on a complete web (GB), and the respective upstream actuator (4, 6, 7, 7a) is adjusted according to printed-on information pre-detected in its vicinity in such a way that the register error, which has accumulated up to that point, is corrected.

12. The method according to claim 11, **characterized in that** a drive of the former feed rollers (7) or of draw rollers in the vicinity of the former feed rollers (7a) and/or of draw rollers (6) between the longitudinal slitter (5) and the former feed rollers (7) and/or of draw rollers (4) is provided as upstream actuator (5, 6, 7, 7a) on the complete web (GB) prior to reaching the longitudinal slitter (5), and the circumferential speed (lead) of the respective rollers (4, 6, 7, 7a) is corrected according to the pre-detected printed-on information.

13. The method according to claim 12, **characterized in that** the respective drive (4, 6, 7, 7a) is regulated within predetermined limits, for example +/- 0.03% around a standard lead, for example 0.05%, and a possible deviation from the standard lead is decreased slowly or an actual lead is returned to the standard lead, respectively, via a regulating device (20), preferably a linearly movable regulating roller.

14. The method according to one of the preceding claims, **characterized in that** information printed on the complete gathered strand (GHS) in the area of the folding blade cylinder (12) is re-detected and the angular position, lead or rotational speed of the folding blade cylinder (12) are corrected according to the re-detected printed-on information via the drive (M1) of the folding blade cylinder (12).

15. The method according to one of the preceding claims, **characterized in that** information printed on the complete gathered strand (GHS) in the area of a draw roller pair (12) arranged upstream of the folding blade cylinder (12) is re-detected and the angular position, lead or rotational speed of the draw roller pair (11) are corrected according to the re-detected printed-on information via the drive (M2) of the draw roller pair (11) .

16. A web-fed rotary printing press comprising a folder (3) and a folder superstructure (2), over which one or a plurality of individual gathered strands (HS1, HS2, ..., HSN) of a plurality of individual gathered strands (HS1, HS2, ..., HSN), which can be brought together to form a complete gathered strand (GHS), can be guided, wherein
it is set up to carry out the method according to one of the preceding claims and has corresponding sensors (S1, S1A, S2, ...; SN) for detecting and/or pre-detecting and/or re-detecting the information printed on the gathered strands (GHS, HS1, HS2, ..., HSN), partial webs (B1, ..., B6) or the complete web (GB), actuators (V2; ...; VN, M1, M2, 7, 7a, 6, 4) for correcting the cutting register error of the respective complete gathered strand (GHS), individual gathered strand (HS1, HS2, ..., HSN), of the respective partial web (B1, ..., B6) and/or of the complete web (GB), as well as a control device (ST), which is connected to the sensors (S1, S1A, S2, ...; SN) and the actuators (V2, ..., VN, M1, M2, 7, 7a, 6, 4),
wherein the corresponding sensor (S1, S1A, S2, ...; SN) and the respective actuator (V2, ..., VN) are set up to detect the printed-on information of the respective individual gathered strand (HS2, ..., HSN) after passing through the folder superstructure and prior to bringing together the individual gathered strands (HS1, HS2, .... HSN) to form the complete gathered strand (GHS), and to correct the cutting register error of the respective individual gathered strand (HS2, ..., HSN),
wherein the sensors (S1, S1A, S2, ...; SN) detect information printed on all individual gathered strands (HS2, ..., HSN) except for an individual gathered strand (HS1) located on the outside in the complete gathered strand (GHS), but instead printed on this outer side of the complete gathered strand (GHS), wherein reference values can be determined from the information detected on the complete gathered strand (GHS) and the correction values from the information detected on the other individual gathered strands (HS2, ..., HSN) occurs as deviation from the reference values, and the correction of the cutting register error of the respective individual gathered strand (HS2, ..., HSN) to the respective reference values.

17. The web-fed rotary printing press according to claim 16, **characterized in that** adjusting rollers (V2, ..., VN), which can be moved in linear guides, are used provided as actuators (V2, ..., VN) for the individual gathered strands (HS2, ..., HSN).

18. The web-fed rotary printing press according to claim 16 or 17, **characterized in that** a regulating device (20), which is preferably embodied as linearly movable regulating roller, is connected upstream of at least one of the drives of the former infeed rollers (7) or draw rollers (7a) provided as the upstream actuators (5, 6, 7, 20) in the vicinity of the former infeed rollers (7) and/or of draw rollers (6) between the longitudinal slitter (4) and the former infeed rollers (7) and/or of draw rollers (5) on the complete web (GB) prior to reaching the longitudinal slitter (4).

## Revendications

1. Procédé de réglage du registre de coupe dans un groupe de pliage (3) d'une machine d'impression rotative à rouleaux, comprenant une structure de pliage grâce à laquelle une ou plusieurs bandes de brochage individuelles (HS1, HS2, ..., HSN) d'une pluralité de bandes de brochage (HS1, HS2, ..., HSN) pouvant être réunies en une bande de brochage globale (GHS) sont guidées,
dans lequel, au niveau d'au moins une de la pluralité de bandes de brochage individuelles (HS2,..., HSN), des informations imprimées sur la bande de brochage individuelle respective (HS2,..., HSN) sont détectées et, à partir des informations imprimées, des valeurs correctives pour la correction de l'erreur de registre de coupe d'au moins une des bandes de brochage (HS2,..., HSN) sont déterminées, et l'erreur de registre de coupe est corrigée à l'aide d'au moins un élément de réglage (V2,..., VN) associé à la bande de brochage individuelle respective (HS2,..., HSN),
la détection des informations imprimées de la bande de brochage individuelle respective (HS2, ..., HSN) et la correction de l'erreur de registre de coupe de la bande de brochage individuelle respective (HS2, ..., HSN) étant réalisée à l'aide de l'élément de réglage respectif (V2, ..., VN) après le passage dans la structure de pliage et avant le regroupement des bandes de brochage individuelles (HS1, HS2, ..., HSN) en une bande de brochage globale (GHS),
sachant que, au niveau de toutes les bandes de brochage individuelles respectives (HS2,..., HSN) sauf une bande de brochage individuelle (HS1) située à l'extérieur dans la bande de brochage globale (GHS), des informations imprimées sont détectées, que, à partir des informations détectées au niveau de la bande de brochage globale (GHS), des valeurs de référence sont déterminées et que, à partir des informations détectées au niveau des autres bandes de brochage individuelles (HS2,..., HSN), les valeurs correctives sont déterminées sous forme d'écarts par rapport aux valeurs de référence et que la correction de l'erreur de registre de coupe de la bande de brochage individuelle respective (HS2,..., HSN) a lieu pour passer aux valeurs de référence respectives.

2. Procédé selon la revendication 1, **caractérisé en ce que** les informations imprimées au niveau de la bande de brochage globale (GHS) sont redétectées et qu'un registre de coupe global de la bande de brochage globale (GHS) est recorrigé à l'aide des informations imprimées redétectées au niveau de la bande de brochage globale (GHS), de préférence par la position angulaire d'un cylindre de lame de coupe (12).

3. Procédé selon la revendication 1 ou 2, **caractérisé en ce que** l'erreur de registre global résultant d'un écart des valeurs de référence par rapport à une valeur théorique du registre de coupe global de la bande de brochage globale (GHS) est recorrigée par au moins un élément de réglage (M2, M1) situé en aval, de préférence la commande (M1) d'un cylindre de lame de coupe (12) du groupe de pliage (3).

4. Procédé selon une des revendications précédentes, **caractérisé en ce que**, seulement au niveau des bandes de brochage individuelles (HS2, ..., SN) où des informations imprimées sont détectées, des éléments de réglage (V2, ..., VN) sont prévus pour la correction de l'erreur de registre de coupe de la bande de brochage individuelle (HS2, ..., HSN) par rapport à la bande de brochage de référence (GHS).

5. Procédé selon une des revendications précédentes, **caractérisé en ce que** l'erreur de registre de coupe des bandes de brochage individuelles (HS2, ..., HSN) subissant une correction est corrigée par une modification de la longueur de bande, par exemple par un rouleau de réglage servant d'élément de réglage respectif (V2, ..., VN) et déplaçable dans des guides linéaires.

6. Procédé selon une des revendications précédentes, **caractérisé en ce que** l'erreur de registre de coupe de la bande de brochage globale est corrigée en fonction d'une valeur moyenne déterminée à partir des valeurs correctives des bandes de brochage individuelles.

7. Procédé selon une des revendications précédentes, **caractérisé en ce que**, au niveau d'au moins une des bandes de brochage individuelles (HS1, HS2,..., HSN), des informations imprimées en amont de rouleaux d'entrée de la trémie (7) sur la bande de brochage individuelle respective (HS2,..., HSN) sont prédétectées, et/ou, au niveau d'au moins une partie de bande (B1,..., B6), entre un dispositif de coupe longitudinale (5) et les rouleaux d'entrée de la trémie (7), et/ou au niveau d'une bande globale (GB) avant l'atteinte du dispositif de coupe longitudinale (5) .

8. Procédé selon la revendication 7, **caractérisé en ce que** des signaux de réglage pour au moins un des éléments de réglage (M1, M2, V2, ..., VN) associés à la bande de brochage individuelle (HS2, ..., HSN) ou à la bande de brochage globale (GHS) et situés en aval de la structure de pliage (2) sont corrigés en fonction d'informations imprimées prédétectées.

9. Procédé selon la revendication 8, **caractérisé en ce que**, en fonction des informations prédétectées, il est décidé si on peut procéder à un réglage au niveau de l'élément de réglage (M1, M2, V2, ..., VN) installé en aval de la structure de pliage (2).

10. Procédé selon la revendication 7 ou 8, **caractérisé en ce que**, en fonction des informations prédétectées, sont établies des limites dans lesquelles un réglage peut être effectué au niveau de l'élément de réglage (M1, M2, V2, ..., VN) installé en aval de la structure de pliage (2).

11. Procédé selon une des revendications 7 à 10, **caractérisé en ce que**, au niveau d'au moins une des bandes de brochage individuelles (HS2,..., HSN), au niveau des rouleaux d'entrée de la trémie (7), il est prévu un élément de réglage (7, 7a) disposé en amont, et/ou, au niveau d'au moins une bande individuelle (B1,..., B6), entre un dispositif de coupe longitudinale (5) et est les rouleaux d'entrée de trémie (7), il est prévu un élément de réglage disposé en amont (6), et/ou, au niveau d'une bande globale (GB), il est prévu un élément de réglage disposé en amont (4), et que l'élément de réglage respectif disposé en amont (4, 6, 7, 7a) est réglé en fonction d'informations imprimées prédétectées à sa proximité de manière à ce que l'erreur de registre arrivée jusque-là soit corrigée.

12. Procédé selon la revendication 11, **caractérisé en ce qu'**il est prévu comme élément de réglage disposé en amont (5, 6, 7, 7a) une commande des rouleaux d'entrée de trémie (7) ou de rouleaux de traction à proximité des rouleaux d'entrée de trémie (7) et/ou de rouleaux de traction (6) entre le dispositif de coupe longitudinale (5) et les rouleaux d'entrée de trémie (7) et/ou de rouleaux de traction (4) au niveau de la bande globale (GB) avant l'atteinte du dispositif de coupe longitudinale (5), et la vitesse circonférentielle (l'avance) des rouleaux respectifs (4, 6, 7, 7a) sont corrigées en fonction des informations imprimées prédétectées.

13. Procédé selon la revendication 12, **caractérisé en ce que** la commande respective (4, 6, 7, 7a) est réglée dans des limites prédéfinies, par exemple +/-0,03 % à raison d'une avance standard, par exemple autour de 0,05 %, et que, grâce à un dispositif de régulation (20), de préférence par un rouleau de régulation déplaçable linéairement, un éventuel écart par rapport à l'avance standard est supprimé lentement ou une avance réelle est ramenée à l'avance standard.

14. Procédé selon une des revendications précédentes, **caractérisé en ce que** des informations imprimées au niveau du cylindre à lame de pliage (12) au niveau de la bande de brochage globale (GHS) sont détectées et que la position angulaire, l'avance ou la vitesse de rotation du cylindre à lame de pliage (12) sont corrigées par la commande (M1) du cylindre à lame de pliage (12) en fonction des informations imprimées prédétectées.

15. Procédé selon une des revendications précédentes, **caractérisé en ce que**, au niveau de la bande de brochage globale (GHS), des informations imprimées au niveau d'une paire de rouleaux de traction (12) installée en amont d'un cylindre à lame de pliage (12) sont redétectées et que la position angulaire, l'avance ou la vitesse de rotation de la paire de rouleaux de traction (11) sont corrigées par la commande (M2) de la paire de rouleaux de traction (11) en fonction des informations imprimées redétectées.

16. Machine d'impression rotative à rouleaux, comprenant un groupe de pliage (3) et une structure de pliage grâce auxquels une ou plusieurs bandes de brochage individuelles (HS1, HS2, ..., HSN) d'une pluralité de bandes de brochage (HS1, HS2, ..., HSN) pouvant être réunies en une bande de brochage globale (GHS) sont guidées,
sachant qu'elle est conçue pour réaliser le procédé selon une des revendications précédentes et présente des capteurs correspondants (S1, S1A, S2,... ; SN) pour la détection et/ou la prédétection, et/ou la redétection des informations imprimées sur les bandes de brochage (GHS, HS1, HS2,..., HSN), les parties de bande (B1,..., B6) ou la bande globale (GB), des éléments de réglage (V2 ;... ; VN, M1, M2, 7, 7a, 6, 4) pour la correction de l'erreur de registre de coupe de la bande de brochage globale respective (GHS), de la bande de brochage individuelles, de la partie de bande respective (B1,..., B6) et/ou de la bande globale (GB), ainsi qu'un dispositif de commande (ST) connecté aux capteurs (S1, S1A, S2,... ; SN) et aux éléments de réglage (V2,..., VN, M1, M2, 7, 7a, 6, 4),
le capteur correspondant (S1, S1A, S2, ... ; SN) et l'élément de réglage respectif (V2, ..., VN) étant conçus pour, après le passage dans la structure de pliage et avant le regroupement des bandes de brochage individuelles (HS1, HS2, ..., HSN) en une bande de brochage globale (GHS), détecter les informations imprimées de la bande de brochage individuelle respective (HS2, ..., HSN) et corriger l'erreur de registre de coupe de la bande de brochage individuelle respective (HS2, ..., HSN),
les capteurs (S1, S1A, S2,... ; SN) détectant des informations imprimées sur toutes les bandes de brochage individuelles (HS2,..., HSN) sauf une bande de brochage individuelle (HS1) située à l'extérieur dans la bande de brochage globale (GHS), sachant que, à partir des informations détectées au niveau de la bande de brochage globale (GHS), des valeurs de référence sont déterminables et que, à partir des informations détectées au niveau des autres bandes de brochage individuelles (HS2,..., HSN), les valeurs correctives sont déterminées sous forme d'écarts par rapport aux valeurs de référence et que la correction de l'erreur de registre de coupe de la bande de brochage individuelle respective (HS2,..., HSN) a lieu pour passer aux valeurs de référence respectives.

17. Machine d'impression rotative à rouleaux selon la revendication 16, **caractérisée en ce qu'**il est prévu, comme éléments de réglage (V2, ..., VN) pour les bandes de brochage individuelles (HS2, ..., HSN), des rouleaux de réglage (V2, ..., VN) déplaçables dans des guides linéaires.

18. Machine d'impression rotative à rouleaux selon la revendication 16 ou 17, **caractérisée en ce que**, en amont d'au moins une des commandes prévues en tant qu'élément de réglage disposé en amont (5, 6, 7, 20) des rouleaux d'entrée de trémie (7) ou de rouleaux de traction (7a) à proximité des rouleaux d'entrée de trémie (7) et/ou de rouleaux de traction (6) entre le dispositif de coupe longitudinale (4) et les rouleaux d'entrée de trémie (7) et/ou de rouleaux de traction (5) au niveau de la bande globale (GB), avant l'atteinte du dispositif de coupe longitudinale (4), est disposé un dispositif de régulation (20) qui est réalisé de préférence sous forme d'un rouleau régulateur déplaçable linéairement.
